# EUROPÄISCHE PATENTSCHRIFT

(11) **EP 1 608 909 B1**
(45) Veröffentlichungstag und Bekanntmachung des Hinweises auf die Patenterteilung: **25.02.2015**
(21) Anmeldenummer: 04725352.1
(22) Anmeldetag: 02.04.2004
(51) Int. Cl.: F21V 11/06

(54) **LICHTBEEINFLUSSUNGSELEMENT**
LIGHT INFLUENCING ELEMENT
ELEMENT INFLUANT SUR LA LUMIERE

(30) Priorität: 03.04.2003 DE 10315268
(43) Veröffentlichungstag der Anmeldung: 28.12.2005
(62) Teilanmeldung aus: 10183921.5
(73) Patentinhaber: Zumtobel Lighting GmbH, 6850 Dornbirn (AT)
(72) Erfinder: KELLER, Katharina, 88131 Lindau (DE)
(74) Vertreter: Schmidt-Evers, Jürgen
(86) Internationale Anmeldenummer: PCT/EP2004/003520
(87) Internationale Veröffentlichungsnummer: WO 2004/088203

(56) Entgegenhaltungen:
- EP-A- 0 903 535
- WO-A-99/40364
- WO-A-03/001611
- DE-A- 10 044 455
- GB-A- 494 724
- US-A- 2 143 148
- US-A- 3 179 797
- US-A- 3 600 570

## Beschreibung

Die vorliegende Erfindung betrifft ein Lichtbeeinflussungselement zum Lenken des von einer Lichtquelle abgegebenen Lichts gemäß dem Oberbegriff der unabhängigen Ansprüche. Insbesondere betrifft die Erfindung ein sogenanntes Leuchtenraster.

Raster sind als optische Elemente für Leuchten bekannt und werden üblicherweise dazu verwendet, das von einer Lichtquelle abgegebene Licht auf einen vorgegebenen Winkelbereich zu konzentrieren bzw. zu beschränken. Hierdurch kann verhindert werden, dass Personen durch das von einer Leuchte abgegebene Licht geblendet werden. Ferner werden störende Reflexionen insbesondere an senkrecht stehenden Flächen - beispielsweise an Bildschirmen - vermieden. Derartige Raster kommen daher insbesondere in Räumen zum Einsatz, in denen sich Arbeitsplätze befinden.

Leuchtenraster der oben beschriebenen Art bestehen üblicherweise aus einer regelmäßigen Struktur von Rasterelementen mit verspiegelten Seitenwänden, die in Lichtabstrahlrichtung gesehen vor der Lichtquelle angeordnet sind. Für den gewünschten optischen Effekt der Konzentration der Lichtstrahlen auf einen vorgegebenen Bereich muss ein bestimmtes Verhältnis zwischen Abstand und Höhe der jeweiligen Rasterelemente eingehalten werden.

Ein typisches Raster der oben beschriebenen Art ist beispielsweise aus der US 6,139,169 bekannt. Wie in dieser Veröffentlichung dargestellt ist, weisen die Rasterelemente im Vergleich zu den Lichtquellen üblicherweise eine Höhe von mehreren Zentimetern, in der Regel etwa 5 cm auf, wobei der Abstand zwischen jeweils zwei Rasterelementen etwas größer bemessen ist. Hierdurch sind die Möglichkeiten, die Bauhöhe einer Leuchte zu reduzieren, begrenzt.

Die US 3,600,570 A beschreibt ebenfalls eine Leuchte, die ein Lichtbeeinflussungselement aufweist, welches von rippenartigen, transparenten Rasterelementen einer sehr geringen Höhe gebildet wird. Die Lichtleitung erfolgt in diesem Lichtbeeinflussungselement durch Brechung des Lichts mittels der transparenten Rasterelemente oder, bei geeignetem Einfallswinkel, durch Totalreflexion an der Innenseite der Rasterelemente.

Der vorliegenden Erfindung liegt die Aufgabe zugrunde, ein neuartiges Lichtbeeinflussungselement zu schaffen, welches eine geringere Bauhöhe von Leuchten ermöglicht. Gleichzeitig sollen allerdings die optischen Eigenschaften eines typischen Leuchtenrasters beibehalten werden.

Die Aufgabe wird durch ein Lichtbeeinflussungselement, welches die Merkmale der unabhängigen Ansprüche aufweist, gelöst. Wie ein typisches Leuchtenraster besteht das erfindungsgemäße Lichtbeeinflussungselement aus einer Vielzahl von aus durchsichtigen Material bestehenden rippenartigen Rasterelementen, deren Seitenwände mit einer reflektierenden Schicht beschichtet sind und die in einer regelmäßigen Struktur angeordnet sind.

Gemäß der vorliegenden Erfindung weisen die Rasterelemente eine Höhe von maximal 5 mm, vorzugsweise von 1 mm auf. Der Abstand zwischen zwei Rasterelementen entspricht vorzugsweise etwa dem Doppelten der Höhe der Rasterelemente.

Durch die erfindungsgemäße Lösung wird somit ein Leuchtenraster mit miniaturisierten Rasterelementen geschaffen, wobei dennoch die gewünschten lichtlenkenden bzw. lichtkonzentrierenden Eigenschaften erzielt werden. Aufgrund der geringen Höhe dieses Mikrorasters bestehen größere Freiheiten bei der Gestaltung von Leuchten. Insbesondere können Leuchten mit einer sehr geringen Bauhöhe erzielt werden. Darüber hinaus verleiht das erfindungsgemäße Lichtbeeinflussungselement der Leuchte auch ein optisch ansprechendes Aussehen. Ferner werden Blendeffekte selbst bei einer Betrachtung der Leuchte unter Winkeln, in die eine Lichtabstrahlung erfolgen soll, reduziert.

Gemäß der vorliegenden Erfindung sind die Rasterelemente auf einer transparenten Bodenplatte angeordnet. Hierdurch wird ein neuartiges Lichtbeeinflussungselement geschaffen, welches ebenfalls die gewünschten lichttechnischen Eigenschaften eines Leuchtenrasters aufweist, allerdings der Leuchte ein anderes Aussehen verleiht.

Weiterbildungen der Erfindung sind Gegenstand der Unteransprüche.

Die rippenartigen Stege können im Querschnitt gesehen jede Form annehmen, die eine Lichtlenkung in der gewünschten Weise ermöglicht. Beispielsweise besteht die Möglichkeit, die Stege - wie bei herkömmlichen Leuchtenrastern üblich - V-förmig auszubilden. Daneben sind allerdings auch parabelförmige oder gerippte Strukturen denkbar.

Die Rasterelemente bestehen vorzugsweise aus einem Kunststoff, insbesondere aus PMMA, wobei sie aufgrund ihrer geringen Abmessungen ein relativ instabiles Gebilde darstellen. Um die Stabilität des Lichtbeeinflussungselements zu erhöhen, können daher die Rasterelemente über einen seitlichen Rahmen zusammengehalten werden.

Auf der der Bodenplatte gegenüberliegenden Seite der Rasterelemente kann eine weitere transparente Platte angeordnet werden, was nicht nur den Vorteil mit sich bringt, dass die Stabilität zusätzlich erhöht wird, sondern auch ein einfacheres Reinigen des Lichtbeeinflussungselements ermöglicht. Darüber hinaus ist das Raster von vornherein besser gegen Verschmutzungen geschützt.

Die Rasterelemente können wie die Lamellen eines herkömmlichen Leuchtenrasters parallel nebeneinander oder in einer Kreuzstruktur angeordnet sein. Diese Anordnung ist insbesondere dann von Vorteil, wenn als Lichtquellen längliche Leuchtstoffröhren verwendet werden. Darüber hinaus besteht allerdings auch die Möglichkeit, die Rasterelemente ringförmig auszubilden und die einzelnen Ringe in einem Wabenmuster anzuordnen. Diese Anordnung bietet sich insbesondere bei punktförmigen Lichtquellen, wie beispielsweise bei Glühbirnen, oder bei flächigen Lichtquellen an. Ferner können auch ringförmige Lichtquellen - hierbei handelt es sich in der Regel um Gasentladungslampen - verwendet werden, wobei die Rasterelemente dann z.B. als konzentrische Kreise angeordnet sein können.

Die Rasterelemente bestehen aus einem durchsichtigen Material, die Seitenflächen und vorzugsweise auch die von der Lichtquelle abgewandten Stirnflächen sind verspiegelt. Dies kann beispielsweise dadurch erfolgen, dass die Rasterelemente durch ein Bedampfungsverfahren mit einer reflektierenden Schicht versehen werden. Das Lichtbeeinflussungselement selbst wird vorzugsweise im Spritzgießverfahren hergestellt.

Nachfolgend soll die Erfindung anhand der beiliegenden Zeichnung näher erläutert werden. Es zeigen:
- Fig. 1: eine Leuchte mit einem erfindungsgemäßen Lichtbeeinflussungselement im Schnitt;
- Fig. 2: eine vergrößerte Darstellung eines ersten Ausführungsbeispiels eines Lichtbeeinflussungselements;
- Fig. 3a und b: Varianten eines zweites Ausführungsbeispiels eines Lichtbeeinflussungselements;
- Fig. 4: a und b ein drittes Ausführungsbeispiel eines Lichtbeeinflussungselements in perspektivischer Ansicht;
- Fig. 5: ein viertes Ausführungsbeispiel eines erfindungsgemäßen Lichtbeeinflussungselements;
- Fig. 6: ein Lichtbeeinflussungselement mit ringförmigen Rasterelementen; und
- Fig. 7: das Zusammenwirken des Lichtbeeinflussungselements mit einem besonders gestalteten flächigen Leuchtmittel.

Figur 1 zeigt als Anwendungsbeispiel der vorliegenden Erfindung eine Deckeneinbauleuchte 1 mit einer länglichen Lichtquelle 4, bei der ein erfindungsgemäßes Lichtbeeinflussungselement 6 zum Einsatz kommt. Selbstverständlich allerdings können Lichtbeeinflussungselemente gemäß der vorliegenden Erfindung auch bei anderen Leuchtentypen zum Einsatz kommen. Insbesondere ist die Anwendung nicht auf Leuchten mit länglichen Lichtquellen beschränkt.

Die in Figur 1 dargestellte Leuchte 1 besteht aus einem kastenförmigen Leuchtengehäuse 2, an dessen Bodenseite Anschlussmittel 3 für die Lichtquelle 4, bei der es sich um eine Leuchtstoffröhre handelt, angeordnet sind. Das von der Leuchtstofflampe 4 abgegebene Licht wird mit Hilfe eines in dem Gehäuse 2 angeordneten Reflektors 5 zu der Lichtaustrittsöffnung des Gehäuses 2 gelenkt und über diese abgegeben.

Um die direkt von der Lampe 4 oder über den Reflektor 5 zu der Lichtaustrittsöffnung gelangenden Lichtstrahlen auf einen vorgegebenen Winkelbereich zu konzentrieren bzw. einzuschränken, ist an der Lichtaustrittsöffnung ein Lichtbeeinflussungselement 6 angeordnet, das eine Konzentration der Lichtstrahlen auf den gewünschten Bereich bewirkt. Das Lichtbeeinflussungselement 6 ist nur wenige Millimeter hoch und eröffnet damit die Möglichkeit, die Bauhöhe der Leuchte 1 sehr gering zu halten.

Figur 2 zeigt einen vergrößerten Ausschnitt A des Lichtbeeinflussungselements 6 im Schnitt. Bei diesem ersten Ausführungsbeispiel besteht das Lichtbeeinflussungselement 6 aus einer transparenten Bodenplatte 9 an deren unteren Flachseite rippenartige Rasterelemente 7 in einer regelmäßigen Struktur angeordnet sind. Im vorliegenden Beispiel sind die Rasterelemente 7 als längliche Stege ausgebildet und parallel zueinander angeordnet. Die Konzentration der Lichtstrahlen auf den gewünschten Winkelbereich wird dadurch erzielt, dass die ebenfalls aus einem transparenten Material bestehenden Rasterelemente 7 an ihren Seitenflächen sowie an ihren Stirnflächen mit einer reflektierenden Schicht 8 versehen sind. Die von der Lichtquelle kommenden und durch die transparenten Bodenplatte 9 hindurchtretenden Lichtstrahlen werden daher - wie bei einem gewöhnlichen Leuchtenraster - an den Seitenflächen der Rasterelemente 7 reflektiert, so dass eine Lichtabstrahlung nur in einem begrenzten Winkelbereich ermöglicht wird.

Die Höhe H der Rasterelemente 7 beträgt maximal 5 mm, vorzugsweise beträgt sie etwa 1 mm. Um die Konzentration der Lichtstrahlen auf den gewünschten Winkelbereich sicherzustellen, darf der Abstand D zwischen zwei benachbarten Rasterelementen 7 ebenfalls nicht zu groß sein. Vorzugsweise entspricht der Abstand D in etwa dem Doppelten der Höhe eines Rasterelements 7.

Es ist sogar unter Ausnutzung von Lithographietechniken möglich, die Höhe H und Abstände D der Rasterelemente 7 im Vergleich zu den oben angegebenen Werten nochmals deutlich zu reduzieren und zwar bis in den Bereich von etwa 20 µm für die Höhe H und dementsprechend etwa 40 µm für den Rasterelement-Abstand D. Durch die geringen Abmessungen der Rasterelemente 7 kann die Bauhöhe des Lichtbeeinflussungselements 6 und damit die Höhe der Leuchte 1 insgesamt deutlich reduziert werden. Dennoch wird der gewünschte optische Effekt der Lichtkonzentration erzielt. Der geringe Abstand zwischen zwei benachbarten Rasterelementen 7 hat ferner im Vergleich zu herkömmlichen Rastern selbst unter Blickwinkeln, in die eine Lichtabstrahlung erfolgen soll, eine zusätzliche Entblendung zur Folge. Darüber hinaus wird das Aussehen der Leuchte insgesamt positiv beeinflusst.

Die Rasterelemente 7 können - wie in Figur 2 dargestellt - im Querschnitt gesehen eine leicht V-fömige Form aufweisen, wie dies von herkömmlichen Leuchtenrastern bekannt ist. Allerdings besteht auch die Möglichkeit, wie die Ausführungsbeispiele in den Figuren 3a und b zeigen, die Rasterelemente 7 anders zu gestalten. Bei dem Beispiel in Fig. 3a weisen die Rasterelemente 7 eine parabelförmige V-Struktur auf, während sie in Fig. 3b eine besondere Rippenstruktur aufweisen, die durch übereinander angeordnete, prismatisch oder keilförmig abgestufte Abschnitte 7a gebildet wird. Derartige Rippenstrukturen sind beispielsweise aus der AT 308 901 oder der EP 0 286 890 A1 bekannt.

Bei den Ausführungsbeispielen in Figur 2 und Figur 3a, b sind die Rasterelemente 7 jeweils einstückig mit der aus einem transparenten Material bestehenden Bodenplatte 9 verbunden. Dies bietet sich insbesondere dann an, wenn das erfindungsgemäße Lichtbeeinflussungselement 6 aus einem transparenten Kunststoff besteht und im Spritzgießverfahren hergestellt wird. Zum Spritzgießen kann jede Art von Kunststoff verwendet werden, der die Bildung eines transparenten Werkstücks ermöglicht und sich zum Spritzgießen eignet. Vorzugsweise handelt es sich hierbei um PMMA.

Nach dem Erstellen des Kunststoffstücks müssen die Seiten- und Stirnflächen der Rasterelemente 7 mit der reflektierenden Schicht 8 versehen werden. Dies erfolgt vorzugsweise durch ein Vakuumbeschichtungsverfahren, wobei darauf zu achten ist, dass die zwischen den Rasterelementen 7 liegenden Flächen der Bodenplatte 6 nicht ebenfalls beschichtet werden, sondern weiterhin einen Lichtdurchtritt ermöglichen.

Der Vorteil der in den Figuren 2 und 3 dargestellten Ausführungsbeispiele besteht darin, dass aufgrund der einstückigen Ausgestaltung der Bodenplatte 9 mit den Rasterelementen 7 das erfindungsgemäße Lichtbeeinflussungselement 6 eine erhöhte Stabilität aufweist. Um diese Stabilität zusätzlich zu erhöhen, kann an der der Bodenplatte 9 gegenüberliegenden Seite der Rasterelemente 7 eine weitere transparente Platte 10 angeordnet werden, wie in Figur 3 dargestellt ist. Die Verwendung dieser zusätzlichen transparenten Platte 10 bringt den weiteren Vorteil mit sich, dass ein Eindringen von Schmutzpartikeln in die Zwischenräume zwischen zwei Rasterelementen 7 vermieden wird. Darüber hinaus kann das Lichtbeeinflussungselement 6 insgesamt besser gereinigt werden.

Wie in den Figuren 4 a und 4 b dargestellt ist, besteht auch die Möglichkeit, das erfindungsgemäße Lichtbeeinflussungselement 6 ohne Bodenplatte auszubilden. In diesem Fall sind die Rasterelemente 7 lediglich parallel nebeneinander angeordnet. Da sich hierdurch eine deutlich niedrigere Stabilität der gesamten Anordnung ergibt, ist zumindest ein seitlicher Rahmen 11 vorgesehen, der die Rasterelemente 7 zusammenhält. Auch in diesem Fall kann das Lichtbeeinflussungselement 6 im Spritzgießverfahren hergestellt werden.

Bei dem in Figur 5 dargestellten erfindungsgemäßen Ausführungsbeispiel sind die Rasterelemente 7 und die transparente Bodenplatte 9 nicht einstückig ausgebildet. Statt dessen wurde die Bodenplatte 9 in einem späteren Schritt mit den Rasterelementen 7 verklebt. Auch hierdurch wird die Stabilität des Lichtbeeinflussungselements 6 erhöht.

Bei allen bislang dargestellten Ausführungsbeispielen bestanden die Rasterelemente aus länglichen Rippen, die parallel zueinander angeordnet waren. Hierdurch kann eine Entblendung des von der Lichtquelle abgegebenen Lichts in eine Richtung erzielt werden. Um eine Entblendung in einer weiteren - quer dazu angeordneten Richtung - zu erzielen, können die Rasterelemente beispielsweise in einer gekreuzten Struktur angeordnet werden. Ein hierzu gleichartiger optischer Effekt kann auch mit dem in Figur 6 dargestellten Raster erzielt werden. Die Rasterelemente bestehen in diesem Fall aus ringförmigen Strukturen 12, die in einem Wabenmuster angeordnet sind. Der Durchmesser einer einzelnen Ringstruktur beträgt wiederum vorzugsweise etwa 2 mm und kann darüber hinaus auch deutlich niedriger sein.

Die Verwendung von ringartigen Strukturen bietet sich insbesondere dann an, wenn eine punktförmige Lichtquelle - beispielsweise eine Glühbirne - verwendet wird und das Lichtbeeinflussungselement eine quadratische oder kreisrunde Form aufweist. Um die gewünschte Lichtbündelung zu erzielen, sind zumindest die Innenseiten der Ringstrukturen 12 wiederum mit einer reflektierenden Schicht verstehen. Eine hierzu alternative Ausführungsform, die sich insbesondere bei ringförmigen Lichtquellen wie z.B. entsprechend geformten Gasentladungslampen anbietet, kann auch darin bestehen, die Rasterelemente als konzentrisch angeordnete Ringe auszubilden. Auch bei diesen Ausführungsbeispielen kann das Lichtbeeinflussungselement 6 mit einer sehr geringen Bauhöhe erstellt werden.

Daneben können auch flächige Leuchtmittel verwendet werden, wobei jedes der dargestellten Ausführungsbeispiele als Lichtbeeinflussungselement verwendet werden kann. Eine besondere Kombination zwischen einem flächenartigen Leuchtmittel, das beispielsweise aus der WO 99/40364 A1 der Anmelderin bekannt ist. Die vorliegende Erfindung eröffnet somit die Möglichkeit, eine Lichtbündelung des von einer Lichtquelle abgegebenen Lichts mit einem optischen Element, das eine sehr geringe Höhe aufweist, zu erzielen. Hierdurch bestehen zum Einen größere Freiheiten bei der Gestaltung einer Leuchte. Zum anderen wird der Leuchte ein optisch ansprechendes Aussehen verliehen, wobei dennoch die gewünschten lichttechnischen Eigenschaften erhalten werden.

## Patentansprüche

1. Lichtbeeinflussungselement (6) zum Lenken des von einer Lichtquelle (4) abgegebenen Lichts auf einen vorgegebenen Winkelbereich,
wobei das Lichtbeeinflussungselement (6) aus einer transparenten, vorzugsweise aus PMMA gefertigten, Bodenplatte (9) besteht und eine Vielzahl von aus durchsichtigen Material bestehenden rippenartigen Rasterelementen (7, 12) aufweist, die in einer regelmäßigen Struktur an einer der Flachseiten der Bodenplatte (9) angeordnet sind,
**dadurch gekennzeichnet, dass** die Seitenwände mit einer reflektierenden Schicht (8) beschichtet sind und
dass die Rasterelemente (7, 12) eine Höhe (H) von maximal 5 mm aufweisen und die Bodenplatte (9) mit den Rasterelementen (7, 12) verklebt ist.

2. Lichtbeeinflussungselement nach Anspruch 1,
**dadurch gekennzeichnet,**
**dass** die Rasterelemente (7, 12) über einen seitlichen Rahmen (11) zusammengehalten werden.

3. Lichtbeeinflussungselement nach einem der Ansprüche 1 bis 2,
**dadurch gekennzeichnet,**
**dass** an der der Bodenplatte (9) gegenüberliegenden Seite der Rasterelemente (7, 12) eine weitere transparente, vorzugsweise aus PMMA bestehende, Platte (10) angeordnet ist.

4. Lichtbeeinflussungselement nach einem der vorherigen Ansprüche,
**dadurch gekennzeichnet,**
**dass** die Rasterelemente (7, 12) aus einem transparenten Material, vorzugsweise PMMA, bestehen, wobei zumindest die Seitenwände sowie die der Lichtquelle (4) abgewandten Stirnflächen der Rasterelemente (7, 12) mit einer reflektierenden Schicht (8) versehen sind.

5. Lichtbeeinflussungselement nach einem der vorherigen Ansprüche,
**dadurch gekennzeichnet,**
**dass** dieses durch ein Spritzgießteil gebildet ist.

6. Lichtbeeinflussungselement nach einem der vorherigen Ansprüche,
**dadurch gekennzeichnet,**
**dass** der Abstand (D) zwischen zwei Rasterelementen (7, 12) etwa dem Doppelten der Höhe (H) der Rasterelemente (7, 12) entspricht.

7. Lichtbeeinflussungselement nach einem der vorherigen Ansprüche,
**dadurch gekennzeichnet,**
**dass** die Rasterelemente (7, 12) eine Höhe (H) von etwa 1 mm haben und der Abstand (D) zwischen zwei Rasterelementen (7, 12) etwa 2 mm beträgt.

8. Lichtbeeinflussungselement nach einem der vorherigen Ansprüche,
**dadurch gekennzeichnet,**
**dass** die Rasterelemente (7) linear ausgebildet und parallel nebeneinander angeordnet sind.

9. Lichtbeeinflussungselement nach einem der Ansprüche 1 bis 7,
**dadurch gekennzeichnet,**
**dass** die Rasterelemente (7) linear ausgebildet und in einer Kreuzstruktur angeordnet sind.

10. Lichtbeeinflussungselement nach einem der Ansprüche 1 bis 7,
**dadurch gekennzeichnet,**
**dass** die Rasterelemente (12) ringförmig ausgebildet sind.

11. Lichtbeeinflussungselement nach Anspruch 10,
**dadurch gekennzeichnet,**
**dass** die ringförmigen Rasterelemente (12) in einem Wabenmuster angeordnet sind.

12. Lichtbeeinflussungselement nach Anspruch 11,
**dadurch gekennzeichnet,**
**dass** ein Ring einen Durchmesser von etwa 2 mm aufweist.

13. Lichtbeeinflussungselement nach Anspruch 11,
**dadurch gekennzeichnet,**
**dass** die ringförmigen Rasterelemente (12) konzentrisch angeordnet sind.

14. Lichtbeeinflussungselement nach einem der vorherigen Ansprüche,
**dadurch gekennzeichnet,**
**dass** die Rasterelemente (7) im Querschnitt gesehen V-förmig ausgebildet sind.

15. Lichtbeeinflussungselement nach einem der Ansprüche 1 bis 13,
**dadurch gekennzeichnet,**
**dass** die Rasterelemente (7) im Querschnitt gesehen eine parabelförmige V-Struktur aufweisen.

16. Lichtbeeinflussungselement nach einem der Ansprüche 1 bis 13,
**dadurch gekennzeichnet,**
**dass** die Rasterelemente (7) im Querschnitt gesehen jeweils eine Rippenstruktur aufweisen.

17. Lichtbeeinflussungselement nach Anspruch 16,
**dadurch gekennzeichnet,**
**dass** die Rippenstruktur durch übereinander angeordnete, prismatisch oder keilförmig abgestufte Abschnitte (7a) gebildet wird.

18. Leuchte (1) mit einer Lichtquelle (4) sowie einem der Lichtquelle (4) vorgeordnetem Lichtbeeinflussungselement (6) nach einem der vorherigen Ansprüche.

19. Leuchte nach Anspruch 18,
**dadurch gekennzeichnet,**
**dass** die Lichtquelle flächig ist.

20. Leuchte nach Anspruch 18,
**dadurch gekennzeichnet,**
**dass** diese als Leuchtmittel eine Bodenplatte (13) aufweist, an deren den Rasterelementen (7) zugewandten Seitenfläche einzelne Lichtquellen (14) angeordnet sind.

21. Leuchte nach Anspruch 20,
**dadurch gekennzeichnet,**
**dass** die einzelnen Lichtquellen (14) bezüglich des Lichtbeeinflussungselements (6) derart angeordnet sind, dass sie ihr Licht im Wesentlichen in den Freiraum zwischen den Rasterelementen (7) strahlen.

22. Leuchte (1) mit Anschlussmitteln (3) für eine Lichtquelle (4) sowie einem den Anschlussmitteln (3) vorgeordnetem Lichtbeeinflussungselement (6) nach einem der Ansprüche 1 bis 17.

## Claims

1. A light-influencing element (6) for directing the light emitted from a light source (4) into a predetermined angular range,
wherein the light-influencing element (6) consists of a transparent base plate (9), preferably made from PMMA, and has a plurality of rib-like raster elements (7, 12), consisting of translucent material, which are arranged in a regular structure on one of the broad surfaces of the base plate (9),
**characterised in that**
the side walls are coated with a reflecting layer (8), and the raster elements (7, 12) have a height (H) of a maximum of 5 mm, and the base plate (9) is glued to the raster elements (7, 12).

2. A light-influencing element according to claim 1,
**characterised in that**
the raster elements (7, 12) are held together by way of a side frame (11).

3. A light-influencing element according to one of claims 1 to 2,
**characterised in that**
arranged on the side of the raster elements (7, 12) opposite the base plate (9) there is a further transparent plate (10), preferably consisting of PMMA.

4. A light-influencing element according to one of the previous claims,
**characterised in that**
the raster elements (7, 12) consist of a transparent material, preferably PMMA, wherein at least the side walls and also the end faces of the raster elements (7, 12) away from the light source (4) are provided with a reflecting layer (8).

5. A light-influencing element according to one of the previous claims,
**characterised in that**
this is formed by means of an injection-moulded portion.

6. A light-influencing element according to one of the previous claims,
**characterised in that**
the spacing (D) between two raster elements (7, 12) corresponds to approximately double the height (H) of the raster elements (7, 12).

7. A light-influencing element according to one of the previous claims,
**characterised in that**
the raster elements (7, 12) have a height (H) of approximately 1 mm, and the spacing (D) between two raster elements (7, 12) is approximately 2 mm.

8. A light-influencing element according to one of the previous claims,
**characterised in that**
the raster elements (7) are linearly formed and arranged so as to be parallel next to one another.

9. A light-influencing element according to one of claims 1 to 7,
**characterised in that**
the raster elements (7) are linearly formed and arranged in a crossing structure.

10. A light-influencing element according to one of claims 1 to 7,
**characterised in that**
the raster elements (12) are formed in a ring-shaped manner.

11. A light-influencing element according to claim 10,
**characterised in that**
the ring-shaped raster elements (12) are arranged in a honeycomb pattern.

12. A light-influencing element according to claim 11,
**characterised in that**
a ring has a diameter of approximately 2 mm.

13. A light-influencing element according to claim 11,
**characterised in that**
the ring-shaped raster elements (12) are concentrically arranged.

14. A light-influencing element according to one of the previous claims,
**characterised in that**
the raster elements (7) are, seen in cross-section, formed in a V-shaped manner.

15. A light-influencing element according to one of claims 1 to 13,
**characterised in that**
the raster elements (7), seen in cross-section, have a parabolic V-structure.

16. A light-influencing element according to one of claims 1 to 13,
**characterised in that**
the raster elements (7), seen in cross-section, in each case have a rib structure.

17. A light-influencing element according to claim 16, **characterised in that**
the rib structure is formed by means of prismatically or cuneiformly stepped sections (7a) arranged one on top of the other.

18. A luminaire (1) having a light source (4) and also a light-influencing element (6), arranged before the light source (4), in accordance with one of the previous claims.

19. A luminaire according to claim 18,
**characterised in that**
the light source is two-dimensional.

20. A luminaire according to claim 18,
**characterised in that**
this has as illumination means a base plate (13), arranged on the side face of which towards the raster elements (7) there are individual light sources (14).

21. A luminaire according to claim 20,
**characterised in that**
the individual light sources (14) are so arranged, with regard to the light-influencing element (6), that they radiate their light substantially into the free space between the raster elements (7).

22. A luminaire (1) having connection means (3) for a light source (4) and also having a light-influencing element (6), arranged before the connection means (3), in accordance with one of claims 1 to 17.

## Revendications

1. Elément influençant la lumière (6) servant à guider la lumière émise par une source de lumière (4) sur une plage angulaire prédéfinie,
sachant que l'élément influençant la lumière (6) est constitué d'une plaque de fond (9) transparente fabriquée de préférence à partir de PMMA et présente une pluralité d'éléments de grille (7, 12) en forme de nervures constitués d'un matériau translucide, lesquels sont disposés selon une structure régulière au niveau d'un des côtés plats de la plaque de fond (9),
**caractérisé en ce que** les parois latérales sont recouvertes d'une couche réfléchissante (8), et
**en ce que** les éléments de grille (7, 12) présentent une hauteur (H) de maximum 5 mm,
et **en ce que** la plaque de fond (9) est collée aux éléments de grille (7, 12).

2. Elément influençant la lumière selon la revendication 1,
**caractérisé en ce**
**que** les éléments de grille (7, 12) sont maintenus par l'intermédiaire d'un châssis (11) latéral.

3. Elément influençant la lumière selon l'une quelconque des revendications 1 à 2,
**caractérisé en ce**
**qu'**une autre plaque (10) transparente, constituée de préférence de PMMA, est disposée au niveau du côté, faisant face à la plaque de fond (9), des éléments de grille (7, 12).

4. Elément influençant la lumière selon l'une quelconque des revendications précédentes,
**caractérisé en ce**
**que** les éléments de grille (7, 12) sont constitués d'un matériau transparent, de préférence de PMMA, sachant qu'au moins les parois latérales ainsi que les faces frontales tournées vers la source de lumière (4), des éléments de grille (7, 12) sont pourvues d'une couche réfléchissante (8).

5. Elément influençant la lumière selon l'une quelconque des revendications précédentes,
**caractérisé en ce**
**que** ledit élément influençant la lumière est formé par une pièce moulée par injection.

6. Elément influençant la lumière selon l'une quelconque des revendications précédentes,
**caractérisé en ce**
**que** la distance (D) entre deux éléments de grille (7, 12) correspond à peu près au double de la hauteur (H) des éléments de grille (7, 12).

7. Elément influençant la lumière selon l'une quelconque des revendications précédentes,
**caractérisé en ce**
**que** les éléments de grille (7, 12) présentent une hauteur (H) d'à peu près 1 mm, et en ce que la distance (D) entre deux éléments de grille (7, 12) est égale à peu près à 2 mm.

8. Elément influençant la lumière selon l'une quelconque des revendications précédentes,
**caractérisé en ce**
**que** les éléments de grille (7) sont réalisés de manière linéaire et sont disposés de manière parallèle les uns par rapport aux autres.

9. Elément influençant la lumière selon l'une quelconque des revendications 1 à 7,
**caractérisé en ce**
**que** les éléments de grille (7) sont réalisés de manière linéaire et sont disposés selon une structure croisée.

10. Elément influençant la lumière selon l'une quelconque des revendications 1 à 7,
**caractérisé en ce**
**que** les éléments de grille (12) sont réalisés de manière à présenter une forme annulaire.

11. Elément influençant la lumière selon la revendication 10,
**caractérisé en ce**
**que** les éléments de grille (12) de forme annulaire sont disposés selon un schéma alvéolaire.

12. Elément influençant la lumière selon la revendication 11,
**caractérisé en ce**
**qu'**un anneau présente un diamètre d'à peu près 2 mm.

13. Elément influençant la lumière selon la revendication 11,
**caractérisé en ce**
**que** les éléments de grille (12) de forme annulaire sont disposés de manière concentrique.

14. Elément influençant la lumière selon l'une quelconque des revendications précédentes,
**caractérisé en ce**
**que** les éléments de grille (7) sont réalisés, vus dans la section transversale, de manière à présenter une forme de V.

15. Elément influençant la lumière selon l'une quelconque des revendications 1 à 13,
**caractérisé en ce**
**que** les éléments de grille (7) présentent, vus dans la section transversale, une structure en V sous forme de parabole.

16. Elément influençant la lumière selon l'une quelconque des revendications 1 à 13,
**caractérisé en ce**
**que** les éléments de grille (7) présentent, vus dans la section transversale, respectivement une structure nervurée.

17. Elément influençant la lumière selon la revendication 16,
**caractérisé en ce**
**que** la structure nervurée est formée par des sections (7a) disposées de manière superposée, étagées de manière prismatique ou de manière à présenter une forme de clavette

18. Système d'éclairage (1) comprenant une source de lumière (4) ainsi qu'un élément influençant la lumière (6) selon l'une quelconque des revendications précédentes, disposé en amont de la source de lumière (4).

19. Système d'éclairage selon la revendication 8,
**caractérisé en ce**
**que** la source de lumière est plate.

20. Système d'éclairage selon la revendication 18,
**caractérisé en ce**
**que** ledit système d'éclairage présente en tant que moyen luminescent une plaque de fond (13), au niveau de la surface latérale de laquelle, tournée vers les éléments de grille (7), sont disposées diverses sources de lumière (14).

21. Système d'éclairage selon la revendication 20,
**caractérisé en ce**
**que** les diverses sources de lumière (14) sont disposées par rapport à l'élément influençant la lumière (6) de telle manière qu'elles diffusent leur lumière essentiellement dans l'espace dégagé entre les éléments de grille (7).

22. Système d'éclairage (1) comprenant des moyens de raccordement (3) destinés à une source de lumière (4) ainsi que comprenant un élément influençant la lumière (6) selon l'une quelconque des revendications 1 à 17, disposé en amont des moyens de raccordement (3).
